# EUROPÄISCHE PATENTSCHRIFT

(11) **EP 2 190 077 B1**
(45) Veröffentlichungstag und Bekanntmachung des Hinweises auf die Patenterteilung: **05.06.2013**
(21) Anmeldenummer: 09176345.8
(22) Anmeldetag: 18.11.2009
(51) Int. Cl.: H01R 13/70

(54) **Anschlussvorrichtung mit Phasenwahl**
Connection device with phase selection
Dispositif de raccordement doté d'une sélection de phases

(30) Priorität: 25.11.2008 DE 102008058848
(43) Veröffentlichungstag der Anmeldung: 26.05.2010
(73) Patentinhaber: Woertz AG, 4132 Muttenz (CH)
(72) Erfinder: Dreier, Andreas, 4208, Nunningen (CH); Mastrovito, Andrea, 4142, Münchenstein (CH)
(74) Vertreter: Lippich, Wolfgang

(56) Entgegenhaltungen:
- DE-A1- 3 818 078
- DE-A1- 10 201 495
- DE-A1- 19 943 734
- DE-B1- 2 206 187

## Beschreibung

Die Erfindung betrifft eine Anschlussvorrichtung zur abisolierfreien Anzapfkontaktierung eines mehrphasigen Flachkabels, die es ermöglicht, nur eine der zu den verschiedenen Phasen gehörenden Adern anzuzapfen, also eine "Phasenwahl" vorzunehmen.

Anschlussvorrichtungen, mit denen ein durchlaufendes Flachkabel mit mehreren, in einer Ebene liegenden Starkstromadern (z.B. für 380V Drehstrom) ohne Auftrennung der Adern und ohne Entfernung von Ader- und Kabelisolierungen angezapft werden kann, sind seit über 30 Jahren bekannt. Eine frühe diesbezügliche Veröffentlichung aus dem Hause der Anmelderin ist beispielsweise die deutsche Auslegeschrift DE-AS 2 206 187. Als Anzapfkontakte dienen angespitzte Schrauben. Die Herstellung eines Anschlusses erfolgt, indem die Anschlussvorrichtung mit ihrem Gehäuse - zunächst ohne die Kontaktschrauben - auf das Kabel gesetzt und sodann das Kabel auch rückseitig von einer Gehäuseplatte umschlossen wird. Schließlich erfolgt die Anzapfung, indem die im Gehäuse mit Innengewinden geführten Kontaktschrauben in das Flachkabel hineingedreht werden. Sie durchdringen dabei mit ihrer Spitze zunächst die äußere Isolierung des Flachkabels, sodann die jeweilige Aderisolierung, und dringen schließlich mit der Spitze in den Leiter der jeweiligen Ader ein. Damit ist die betreffende Ader kontaktiert.

Ein Drehstromverbraucher ist an alle drei Phasenleiter anzuschließen; einphasige Verbraucher erhalten aber nur Anschluss an einen Phasenleiter (und den Nullleiter als Rückleiter). Um das Dreiphasensystem symmetrisch zu belasten, sind die verschiedenen einphasigen Verbraucher einer Verbrauchseinheit (z.B. eines Gebäudes) mit ungefähr gleichmäßiger Verteilung an die drei Phasenleiter anzuschließen.

Denkbar wäre es, hierfür entsprechend drei verschiedene vorgefertigte Typen von Anschlussvorrichtungen vorzusehen, wobei jeder Typ jeweils den Anschluss an einen bestimmten Phasenleiter erlaubt. Um solchen Aufwand zu vermeiden, aber dennoch bei der Installation vor Ort flexibel einen bestimmten Phasenleiter wählen zu können, ist eine Anschlussvorrichtung wünschenswert, bei der die anzapfbare Ader nicht fest vorgegeben ist, sondern die es dem Installateur ermöglicht, den gewünschten Phasenleiter erst bei der Installation durch eine entsprechende Einstellung der Vorrichtung zu wählen.

Hierfür gibt es im Stand der Tecknik bereits verschiedene Vorschläge.

In der eingangs genannten DE-AS 2 206 187 ist bereits die Möglichkeit erwähnt, bedarfsweise nur die Ader eines der drei Phasenleiter durch Eindrehen nur der entsprechenden kurz "Phasenader" genannt).

Bei einem bekannten Typ von Anschlussvorrichtung ist als Phasenwähler ein Kontaktschieber vorgesehen. Dieser ist zur Wahl der gewünschten Phase quer zum Kabel (im 90°-Winkel oder leicht schräg zur Kabellängsrichtung) linear verschiebbar (siehe z.B. WO 00/41277, DE 196 15 597, DE 197 46 493, DE 41 27 899).

Der in DE 38 18 078 A1 genannte Schwenkarm ist in einer drehbaren Schalthülse gelagert. Durch Drehung der Schalthülse kann der Installateur bei der Installation eine Phasenwahl vornehmen. Der Schwenkarm ist dabei in eine von drei definierten Kontaktstellungen bringbar, in welcher der somit ausgewählte Phasenleiter kontaktiert werden kann.

Eine zweiter bekannter Typ hat zur Phasenwahl hingegen einen brückenartigen Schwenkarm (siehe z.B. DE 199 43 734 und DE 38 18 078).

Diese bekannten Anschlussvorrichtungen sind teils baulich relativ aufwendig. Die vorliegende Erfindung hat zum Ziel, eine diesbezüglich und auch in sicherheitstechnischer Hinsicht fortentwickelte Anschlussvorrichtung mit Phasenwahl bereit zu stellen.

Die erfindungsgemäße Anschlussvorrichtung zur abisolierfrein Anzapfkontaktierung eines mehrphasigen Flachkabels weist ein drehbares Phasenwahlglied auf, welches nur in bestimmten Drehstellungen eine Kontaktierung eines der Phasenleiter des Flachkabels mit einem Anzapfkontakt erlaubt. Das Phasenwahlglied wird bei Vornahme der Phasenwahl hinsichtlich der getroffenen Phasenwahl arretiert. Die Arretierung ist zerstörungsfrei nicht lösbar. Gleichwohl ist die Anschlussvorrichtung nach getroffener Phasenwahl zerstörungsfrei vom Flachkabel trennbar, so dass sie mit der einmal gewählten Phase wiederverwendbar ist.

Des weiteren wird ein Verfahren zur abisolierfreien Anzapfkontakrierung mehrphasiger Flächkabel mit Hilfe einer Anschlussvorrichtung bereitgestellt, die ein drehbares Phasenwahlglied aufweist, das nur in bestimmten Drehstellungen eine Kontaktierung eines der Phasenleiter eines Flachkabels mit einem Anzapfkontakt erlaubt. Die Anschlussvorrichtung wird an das Flachkabel angeschlossen, wobei eine Phasenwahl getroffen wird und das Phasenwahlglied hinsichtlich der getroffenen Phasenwahl in der Anschlussvorrichtung zerstörungsfrei nicht lösbar arretiert wird. Zu einem späteren Zeitpunkt getroffen wird und das Phasenwahlglied hinsichtlich der getroffenen Phasenwahl in der Anschlussvorrichtung zerstörungsfrei nicht lösbar arretiert wird. Zu einem späteren Zeitpunkt wird sie dann vom Flachkabel zerstörungsfrei getrennt und unter Beibehaltung der einmal gewählten Phase an einer anderen Stelle des Flachkabels desselben Strangs oder an einem anderen Flachkabelstrang wiederverwendet.

Die erfindungsgemäße Anschlussvorrichtung ist dazu ausgebildet, die Anzapfung eines durchlaufenden Flachkabel mit mehreren, in einer Ebene liegenden Starkstromadern (z.B. für 380V-Drehstrom) ohne Auftrennung der Adern und ohne Entfernung von Ader- und Kabelisolierungen zu erlauben. Wie unten noch näher ausgeführt wird, können als Anzapfkontakte beispielsweise angespitzte Schrauben dienen. Die Herstellung eines Anschlusses erfolgt dann zum Beispiel dadurch, dass die Kontaktschraube in das Flachkabel hineingedreht wird. Sie durchdringt dabei mit ihrer Spitze zunächst die äußere Isolierung des Flachkabels, sodann die Aderisolierung der gewählten Phasenader, und dringt schließlich mit der Spitze in den Leiter der gewählten Phasenader ein und kontaktiert diese hiermit.

Die erfindungsgemäße Anschlussvorrichtung erlaubt somit eine Phasenwahl vor Ort (d.h. am Ort der Herstellung des Anschlusses) mit Hilfe des drehbaren Phasenwahlglieds. Sie ist so ausgestaltet, dass das anzuzapfende Flachkabel nur in bestimmten Drehstellungen des Phasenwahlglieds mit einem Anzapfkontakt kontaktiert werden kann. Zur Wahl einer Phase wird das Phasenwahlglied also in eine dieser vorbestimmten Drehstellungen gebracht. Im Zuge der Phasenwahl, also nach Drehung in eine der genannten Positionen, wird es arretiert. Die Arretierung stellt sicher, dass sich das Phasenwahlglied nicht wieder aus der gewählten Position löst. Es ist damit auch insbesondere hinsichtlich der getroffenen Phasenwahl gesichert.

Die Arretierung ist zerstörungsfrei nicht lösbar, so dass die einmal getroffene Phasenwahl zerstörungsfrei nicht reversibel ist. Das heißt beispielsweise, dass das Phasenwahlglied nach getroffener Phasenwahl nicht mehr aus der Aufnahme herausgenommen werden kann, ohne dass die Anschlussvorrichtung dabei zerstört (d.h. hinsichtlich ihrer Funktionalität wesentlich beeinträchtigt oder unbrauchbar gemacht) wird. Bei manchen Ausgestaltungen wird die Arretierung mit Hilfe einer Verrastung vorgenommen. Dann ist beispielsweise eine Raste-Hinterschneidungs-Anordnung selbsthemmend ausgeführt, so dass die Raste beim gewaltsamen Herausziehen des Phasenwahlglieds bricht und somit bei einem etwaigen Versuch, es wieder in die Aufnahme einzusetzen, die Arretierungsfunktion nicht mehr vorhanden ist. Analog kann bei Ausführungen mit Verriegelung der Riegel nicht öffnungsfähig gestaltet sein, so dass er bei gewaltsamer Öffnung bricht, und für eine neuerliche Arretierung nicht mehr funktioniert. Durch diese Maßnahmen wird (weitgehend) verhindert, dass am Ort einer einmal erfolgten Anzapfung einer bestimmten Phasenader - mit der damit einhergehenden Verletzung der Isolation dieser Ader - eine andere Phasenader angezapft werden kann. Dies hilft vermeiden, dass in der Nähe einer Anzapfung einer Phasenader die Isolation einer anderen Phasenader verletzt sein kann (ganz ausschließen kann diese Maßnahme eine derartige "Phasenwahländerung" aber nicht, da ein Installateur nach einem ersten Anzapfungsversuch eine jungfräuliche Anschlussvorrichtung für die wiederholte Installation verwenden könnte, und dabei eine andere Phase als beim ersten Versuch wählen könnte; aber zumindest ist diese Möglichkeit mit der zuerst verwendeten Anschlussvorrichtung ausgeschlossen). Diese Maßnahme dient der Sicherheit, da eine solche (zweite) Isolationsverletzung eine Verringerung der effektiven Kriechstrecke darstellen würde.

Trotz der Irreversibilität der Phasenwahl ist die Anschlussvorrichtung nicht etwa unbrauchbar, wenn einmal die Phase gewählt und das Phasenwahlglied arretiert wurde. Vielmehr kann die Anschlussvorrichtung auch nach vorgenommener Phasenwahl zerstörungsfrei vom Flachkabel abgenommen werden und z.B. an einer anderen, in Längsrichtung versetzten Stelle desselben Flachkabelstrangs oder an einem anderen Flachkabelstrang - unter Beibehaltung der bereits getroffenen Phasenwahl - wiederverwendet werden. Wie unten näher erläutert wird, weist das Phasenwahlglied beispielsweise eine Anzapfeinrichtung auf. Der Begriff "Anzapfeinrichtung" wird hier als Oberbegriff für verschiedene Möglichkeiten der Ausgestaltung verwendet. Wie unten noch näher ausgeführt wird, kann die Anzapfeinrichtung z.B. als eine Führung für einen in _Anzapfrichtung beweglichen Anzapfkontakt ausgebildet sein, in welche der Anzapfkontakt bereits eingesetzt und zum Anzapfen des Flachkabels nur noch hineinbewegt werden muss. Denkbar ist aber auch, dass der Anzapfkontakt noch nicht in die Führung eingesetzt ist, so dass die Führung allein die Anzapfeinrichtung bildet. Weiterhin kann die Anzapfeinrichtung auch als in Anzapfrichtung feststehender Anzapfkontakt oder als Beaufschlagungselement für einen Anzapfkontakt ausgestaltet sein. Als in Anzapfrichtung bewegliche Anzapfkontakte könnenLetzterer kann beispielsweise drehbare Kontaktschrauben verwendet werden. Die eigentliche Anzapfkontaktierung erfolgt nach der Phasenwahl, bei der das Phasenwahlglied irreversibel arretiert wurde, durch Hineindrehen der Kontaktschraube. Die Anschlussvorrichtung kann nach Herausdrehen der Kontaktschraube wieder vom Flachkabel abgenommen und an einer anderen Stelle in Kabellängsrichtung wieder an diesem oder auch an einem anderen Kabelstrang angebracht werden. Um an dieser neuen Stelle dann wieder dieselbe Phasenader zu kontaktieren, bedarf es nur des neuerlichen Hineindrehens der Kontaktschraube (keiner neuerlichen Phasenwahl).

Die Erfinder der vorliegenden Anschlussvorrichtung haben erkannt, dass eine nur einmal mögliche Phasenwahl bei Anschlussvorrichtungen, bei denen ein Anzapfvorgang jeweils nur zur Kontaktierung eines der Phasenleiter des Flachkabels führt (d.h. nur die Isolation eines der Phasenleiter wird durchstochen), zu einer Erhöhung der Sicherheit führt. Denn eine mehrmalige Phasenwahl an der gleichen Stelle eines Flachkabels führt zu relativ wenig voneinander beabstandeten Verletzungen der Schutzisolation verschiedener Phasenleiter. Hierdurch wäre beispielsweise das Auftreten von Kurzschlüssen aufgrund der geringen Kriechstrecke zwischen den freiligenden Kontaktstellen nicht ausgeschlossen. Außerdem ist die erfindungsgemäße Anschlussvorrichtung auch in baulicher Hinsicht relativ einfach, während die genannten vorbekannten Steckverbindungen mit schwenkbaren Brückern oder Gabelkontakten baulich eher aufwendig sind; außerdem werden bei ihnen alle Phasenader - auch die letztlich nicht gewählten - mit jeweils einem Anzapfkontakt angezapft, während bei der vorliegenden Anschlussvorrichtung nur die Ader des gewählten Phasenleiters angezapft zu werden braucht; d.h. es erfolgt nur ein Durchstechen der Isolation einer, nämlich der tatsächlich gewählten Phasenader.

Bei manchen Ausführungen ist eine Aufnahme für das Phasenwahlglied vorgesehen, die komplementär zum Phasenwahlglied ausgebildet ist. Die Arretierung erfolgt dann beispielsweise durch Herunterdrücken des Phasenwahlglieds und einer Verrastung in der Aufnahme. Hierzu kann zum Beispiel an Phasenwahlglied und Aufnahme eine Raste-Hinterschneidungs-Anordnung vorgesehen sein, die sich beim Einsetzen des Phasenwahlglieds in die Phasenwahlvertiefung der Aufnahme zunächst elastisch verformt und dann einrastet.

Bei manchen Ausgestaltungen ist eine Anzapfeinrichtung exzentrisch zur Drehachse des Phasenwahlglieds angeordnet. Bei der "Drehachse" kann es sich um die gedachte Achse handeln, um die das Phasenwahlglied zum Erreichen der verschiedenen Phasenwahlpositionen zu drehen ist, oder um eine baulich vorhandene Achse, mit der das Phasenwahlglied an der Aufnahme gelagert ist. Durch die zur Drehachse des Phasenwahlglieds exzentrische Anordnung der Anzapfeinrichtung führt die Drehung des Phasenwahlglieds zu einer Bewegung der Anzapfeinrichtung entlang einer Kreisbahn um die Drehachse, und damit auch zu der nötigen Versetzung quer zur Kabellängsrichtung, um die gewünschte Phasenader kontaktieren zu können. Dabei ist die Exzentrizität, also der Abstand der Anzapfeinrichtung von der Drehachse, so gewählt, dass die genannte Kreisbahn zumindest an die von der Drehachse am weitesten entfernte wählbare Phasenader (oder Adern) heranreicht. Bei einer ungeraden Anzahl von Phasen (i.a. drei Phasen) ist die Drehachse beispielsweise über der mittleren Phasenader angeordnet. In diesem Fall hat die Exzentrizität zumindest die Größe des Abstands zwischen dem mittleren Phasenleiter und dem davon am weitesten entfernten Phasenleiter.

Bei manchen Ausgestaltungen folgt die komplementäre Ausbildung von Phasenwahlglied und Aufnahme einer 120°-Symmetrie. Diese ist derart, dass die Aufnahme das Phasenwahlglied nur in genau drei Drehstellungen aufnehmen kann, die winkelmäßig um 120° voneinander beabstandet sind. Damit ist es nur in einer dieser drei Drehstellungen möglich, das Phasenwahlglied z.B. in die Aufnahme herunterzudrücken und damit eine Phasenwahl vorzunehmen. Die genannte 120°-Symmetrie bezieht sich funktionell auf die Fähigkeit des Phasenwahlglieds, in eine Stellung gebracht zu werden, die es erlaubt, mit dem Anzapfkontakt in das Flachkabel einzudringen. Die äußere Form von Phasenwahlglied und/oder Aufnahme kann - soweit sie nicht für diese Funktion bestimmend ist - von der 120°-Symetrie abweichen. Beispielsweise könnte bei einer Aufnahme in Form eines gleichseitigen Dreiecks bei dem dazu komplementären Phasenwahlglied eine der Ecken des Dreiecks abgeschnitten sein. Was die reine (nicht-funktionell wirksame) Formgebung betrifft, wäre dabei angesichts der fehlenden Ecke die 120°-Symmetrie gebrochen. Da aber auch mit der abgeschnittenen Ecke die besagte Funktion gewahrt wäre, dass das Phasenwahlglied nur in einer der drei um 120° beabstandeten Winkelstellungen in Kontaktierungsstellung gebracht werden kann, ist die 120°-Symmetrie in dem hier zugrunde gelegten funktionellen Sinn gewahrt.

Genaugenommen stellt die Tatsache, dass nur eine einzige exzentrisch angeordnete Anzapfeinrichtung vorhanden ist, eine Brechung der 120°-Symmetrie dar (bei strenger 120°-Symmetrie müssten drei derartige Einrichtungen vorgesehen sein). Aber die Tatsache, dass auf dem 120°-symmetrischen Phasenwahlglied nur genau eine solche Einrichtung vorhanden ist, führt eben gerade dazu, dass aus drei möglichen Phasen nur genau eine ausgewählt werden kann.

Auf andere Teile des Phasenwahlglieds und der Aufnahme, die nicht direkt deren Zusammenwirken betreffen, bezieht sich die 120°-symmetrische Ausbildung nicht. So kann beispielsweise am Phasenwahlglied eine Handhabe (z.B. eine Art Drehgriff) angeformt sein, die keine 120°-Symmetrie aufweist.

In ähnlich funktioneller Weise ist der Begriff "komplementär" zu verstehen. Er soll ausdrücken, dass Phasenwahlglied und Aufnahme so zusammen passen, dass die besagte Funktion erreicht wird, also Kontaktierung in den drei Stellungen ermöglicht ist. "Komplementär" bedeutet aber nicht etwa, dass die Formgebung von Phasenwahlglied und Aufnahme gleich sein muss, wie obiges Beispiel mit der abgeschnittenen Ecke zeigt.

Im Flachkabel sind (zumindest) die zur Kontaktierung wählbaren Phasenadern untereinander gleich beabstandet. Es ist nämlich eine Eigenschaft der 120°-Symmetrie, dass bei einer Anordnung des Phasenwahlglieds, bei der die Drehachse über der mittleren der drei wählbaren Phasenadern angeordnet ist und in einer der drei wählbaren Winkelstellungen der exzentrische Kontakt über der mittleren Phasenader liegt, der Kontakt in den beiden anderen möglichen Winkelstellungen im gleichen Abstand links oder rechts von der Mittelader zu liegen kommt (die drei Kontaktpositionen liegen nämlich auf den Ecken eines gleichseitigen Dreiecks). Die 120°-Symmetrie des voll (also um 360°) drehbaren Phasenwahlglieds bildet also geometrisch das Pendant zur Gleichbeabstandung der Phasenadern im Kabel. Ein Flachkabel der genannten Art sind beispielsweise aus den eingangs genannten Druckschrift DE-AS 2 206 187 bekannt.

Bei einer Ausgestaltung der Anschlussvorrichtung kann es sich bei der exzentrisch am Phasenwahlglied angeordneten Anzapfeinrichtung beispielsweise um eine Führung für einen Anzapfkontakt sowie den Anzapfkontakt selbst handeln, wobei der Anzapfkontakt - wie unten noch näher erläutert wird - in Richtung zur Kabelader beweglich ausgeführt ist (z.B. nach Art einer hineindrehbaren Kontaktschraube). Die Anschlussvorrichtung wird also z.B. bereits mit in die Führung eingesetztem Anzapfkontakt geliefert, so dass der Installateur bei ihrer Installation den Anzapfkontakt nicht mehr in einem gesonderten Arbeitsgang in die Führung einsetzen muss. Damit der Anzapfkontakt - etwa beim Transport der Anschlussvorrichtung oder während ihrer Installation - nicht aus der Führung herausfällt, kann hierfür ein Verlier-Schutz vorgesehen sein. Dieser kann derart ausgestaltet sein, dass die Innen-Geometrie der Führung in etwa komplementär der Außen-Geometrie des Anzapfkontakts ist und zudem die Innenfläche der Führung zumindest teilweise aus einem elastischen Material besteht, so dass durch die hierdurch resultierende Reibungskraft die Bewegung des Anzapfkontakt in der Führung zu einem gewissen Grad gehemmt wird, ein Hineindrehen des Anzapfkontakts in Anzapfrichtung jedoch möglich ist. Weitere Varianten eines solchen Verlier-Schutz sind aber ebenfalls denkbar, wie bspw. eine schließbare Abdeckung der Führung oder eine sonstige lösbare Halterung. Diese Varianten könnten z.B. dann zur Anwendung kommen, wenn Führung und Anzapfkontakt nicht komplementär ausgebildet sind, sondern die Innen-Geometrie der Führung größer als die Außengeometrie des Anzapfkontakts ist und die Führung den Anzapfkontakt nicht in eine festgelegte Richtung führt, sondern dementsprechend nur als "Durchführung" für den Anzapfkontakt ausgebildet ist.

Der Anzapfkontakt braucht aber noch nicht unbedingt in die exzentrisch angeordnete Anzapfeinrichtung eingesetzt sein, sondern es kann auch lediglich dessen Führung vorgesehen sein. Bei einer solchen Ausführung der Anzapfeinrichtung würde die Phasenwahl durch Drehung des Phasenwahlglieds noch ohne eingesetzten Anzapfkontakt durchgeführt, und erst im nächsten Schritt würde der Anzapfkontakt eingesetzt (z.B. die Kontaktschraube in die Führung eingesetzt). Die Anschlussvorrichtung wird hier also beispielsweise ohne Anzapfkontakt geliefert, so dass letzterer erst zu einem späteren Zeitpunkt (z.B. im Rahmen der Installation) in die Führung eingesetzt wird. Dies kann beispielsweise dann sinnvoll sein, wenn die Anschlussvorrichtung für verschiedene Arten von Anzapfkontakten hergerichtet ist und zunächst offen bleiben soll, welche Art tatsächlich verwendet werden soll.

Alternativ kann die Anzapfeinrichtung auch als in Anzapfrichtung feststehender Anzapfkontakt ausgestaltet sein, wobei in diesem Fall keine Führung für diesen vorgesehen werden muss. Bei einer noch weiteren Alternative ist in der Anschlussvorrichtung für jede anzapfbare Phase ein Anzapfkontakt in "Wartestellung" vorhanden. Nach erfolgter Phasenwahl (d.h. Drehung des Phasenwahlglied in die betreffende Winkelposition) wird durch Beaufschlagung mit einem exzentrisch am Phasenwahlglied angeordneten Beaufschlagungselement nur der zum gewählten Phasenleiter gehörende Anzapfkontakt in das Kabel gedrückt, so dass ebenfalls nur die gewählte Phasenader kontaktiert wird. Bei dem Beaufschlagungselement handelt es sich z.B. um einen im Phasenwahlglied geführten Stößel.

Bei einer fakultativen Ausgestaltung der Erfindung wird die Einschränkung der Anzapfmöglichkeit auf die nur drei besagten Winkelstellungen dadurch erzielt, dass die Aufnahme als Vertiefung ausgebildet ist, und das Phasenwahlglied nur in den drei durch die 120°-Symmetrie erlaubten Drehstellungen in die Vertiefung einsetzbar ist. Beispielsweise können die Vertiefung und das Phasenwahlglied im wesentlichen die Form eines gleichschenkligen Dreiecks haben, das relativ zum Flachkabel so orientiert ist, dass die Projektion einer seiner Winkelhalbierenden senkrecht zum Kabel mit der mittleren der drei Phasenadern zusammenfällt. Dass hierbei nur jeweils eine der Phasenadern kontaktiert werden kann, beruht darauf, dass das Phasenwahlglied nur eine Anzapfeinrichtunghat.

Bei einer anderen Ausgestaltung ist die Möglichkeit zum Eindringen des Anzapfkontakts dadurch auf die drei besagten Drehstellungen beschränkt, dass die Aufnahme drei Durchtrittsöffnungen für den Anzapfkontakt in 120°-Symmetrie aufweist. Diese können beispielsweise als Gewindebohrungen ausgestaltet sein und erlauben den Durchtritt des Anzapfkontakts zum Flachkabel und somit die Kontaktierung der gewählten Phasenader nur in einer der drei Drehstellungen. Diese Maßnahme kann bei Ausführungen mit Aufnahme in Form einer 120°-symmetrischen Vertiefung (wie oben ausgeführt) vorgesehen sein; es ist aber möglich, dass die hier genannte 120°-symmetrische Anordnung der Durchtrittsöffnungen allein dafür Sorge trägt, dass die Anzapfung nur in einer der drei besagten Drehstellungen erfolgen kann.

Gemäß einer fakultativen Ausgestaltung ist der zur Aufnahme komplementäre Teil des Phasenwahlglieds hauptsächlich als drehbare Platte ausgebildet, die senkrecht zur Drehachse orientiert ist.

Bei der Drehachse kann es sich - wie oben bereits erwähnt wurde, um eine nur gedachte Achse handeln. Der Installateur würde in diesem Fall das Phasenwahlglied "frei fliegend" in diejenige Winkelposition drehen, die der gewünschten Phase entspricht, und es in dieser Position in die Aufnahme einsetzen.

Um die Phasenwahl zu erleichtern gibt es jedoch Ausgestaltungen, bei denen die Drehachse baulich definiert ist. Es handelt sich bei Ausgestaltungen, bei denen das Phasenwahlglied in die Aufnahme einsetzbar ist, um eine axial verschiebbare Drehlagerung. Zum Beispiel ist bei einer dieser Ausgestaltungen zur Definition der Drehachse des Phasenwahlglieds eine axial verschiebliche Achsstummel-Achsstummellager-Anordnung zwischen Phasenwahlglied und Aufnahme vorgesehen. Beispielsweise kann der Achsstummel am Boden der Aufnahme in deren Mittelpunkt zum Phasenwahlglied gerichtet angeordnet sein; das Lager für diesen Achsstummel z.B. in Form einer zum Achsstummel komplementären Bohrung mit für die Axialverschiebung ausreichender Länge findet sich dann im Phasenwahlglied. Bei anderen Ausführungen ist umgekehrt das Phasenwahlglied mit dem Achsstummel ausgerüstet; im Boden der Aufnahme findet sich dann z.B. eine das Lager bildende Bohrung.

Alternativ oder ergänzend zur Achsstummel-Achsstummellager-Anordnung weist bei anderen Ausgestaltungen die Anschlussvorrichtung zur Definition der Drehachse des Phasenwahlglieds eine Kreisvertiefung auf. Diese führt das Phasenwahlglied drehbar über die Aufnahme. Der Innenradius der Kreisvertiefung entspricht vorzugsweise der größten radialen Erstreckung des mit der Vertiefung zusammenwirkenden Bereichs des Phasenwahlglieds (also bei einem Phasenwahlglied in Form eines gleichseitigen Dreiecks beispielsweise des Abstands der Ecken des Dreiecks vom Drehpunkt). Derartiges bewirkt eine Achsdefinition, analog zur Achsstummel-Achsstummellager-Anordnung. Zudem erleichtert die Kreisvertiefung aber die Führung des Phasenwahlglieds über der Aufnahme bei der Drehbewegung.

Bei einer fakultativen Ausgestaltung ist am Phasenwahlglied eine Handhabe vorgesehen. Diese erleichtert es dem Installateur, das Phasenwahlglied drehen und ggf. in die Aufnahme einsetzen zu können. Vorteilhaft weist die Handhabe in jeder der drei möglichen Drehstellungen auf eine Markierung auf, die die betreffende Phase kennzeichnet. Hieraus ist die jeweils wählbare oder bereits gewählte Phase ablesbar, was hilft, Verwechslungen bei der Phasenwahl zu vermeiden bzw. die getroffene Phasenwahl zu überprüfen. Beispielsweise kann die Handhabe eine Form haben, die an einen Zeiger erinnert (oder es kann auf ihr ein Zeigersymbol angebracht sein). Der Zeiger zeigt je nach Drehstellung des Phasenwahlglieds auf die betreffende Phasenmarkierung.

Bei einer weiteren Ausgestaltung hat die - aus isolierendem Material gefertigte - Handhabe alternativ oder ergänzend die Funktion eines Berührschutzes. Und zwar umschließt sie den Anzapfkontakt wenigstens teilweise. Insbesondere bei Ausführungen mit einem Anzapfkontakt in Form einer Kontaktschraube umschließt sie den Schraubenkopf, z.B. nach Art einer Röhre. Beim Eindrehen senkt sich der Schraubenkopf ein, so dass er im Moment der Kontaktierung von einer überstehenden isolierenden Schürze umgeben ist. Dies bietet einen gewissen Schutz vor ungewollter Berührung des dann ggf. spannungsführenden Schraubenkopfs. Im Übrigen hat die Schürze auch die Funktion, die Kontaktschraube beim Eindrehen zu führen.

Bei manchen Ausgestaltungen ist - wie bereits erwähnt wurde - der Anzapfkontakt eine in Anzapfrichtung hineindrehbare Kontaktschraube aus leitendem Material (z.B. Metall). Das Gewinde der Schraube gerät bei ihrem Hineindrehen in Kontakt mit dem ebenfalls elektrisch leitenden Innengewinde der jeweiligen Durchtrittsöffnung. Die Innengewinde der Durchtrittsöffnungen wiederum sind elektrisch leitend z.B. mit einem durch die Anschlussvorrichtung führenden Verbindungssteg verbunden. Der Verbindungssteg sorgt für den Stromübergang z.B. zu einem Abgangsanschluss am Gehäuse der Anschlussvorrichtung. Das Innengewinde der Durchtrittsöffnung nimmt zudem die Reaktionskraft auf, die das Flachkabel dem Anzaptkontakt bei seinem Hineindrehen entgegensetzt. Alternativ zu Gewinden in den Durchtrittöffnungen kann auch bereits in der Führung für den Anzapfkontakt ein Innengewinde vorgesehen sein, welches elektrisch leitend z.B. mit dem Achsstummel des Phasenwahlglieds verbunden ist. In diesem Fall ist die Achsstummel-Achsstummellager-Anordnung als elektrische Drehverbindung ausgebildet, so dass der Stromübergang vom drehbaren Phasenwahlglied zu einem Abgangsanschluss erfolgt. Die Reaktionskraft, die das Flachkabel dem Anzapfkontakt beim Eindrücken oder Eindrehen entgegensetzt, kann bei dieser Variante durch die Einrastvorrichtung aufgenommen werden.

Bei einer Ausgestaltung mit Kontaktschraube gibt es verschiedene Möglichkeiten für die Reihenfolge der einzelnen Arbeitsgänge bei der Installation der Anschlussvorrichtung. Beispielsweise kann zunächst die Anschlussvorrichtung auf das anzuzapfende Flachkabel an der für den Anschluss vorgesehenen Stelle des Flachkabels aufgesetzt werden. Dann kann der Installateur durch Drehung des Phasenwahlglieds, Hineindrücken und ggf. Verrasten in der Aufnahme die Phasenwahl vornehmen. Die Reihenfolge dieser beiden Schritte kann aber auch umgekehrt sein. Im Allgemeinen wird erst anschließend die Kontaktschraube hineingedreht und damit die gewählte Phasenader angezapft. Denn wenn sich das Phasenwahlglied bereits in seiner endgültigen Position unmittelbar über der Phasenader befindet, ist die Kontaktschraube gut geführt und wird daher die Ader genau mittig treffen. Das Anzapfen des Flachkabels ist also von der Phasenwahl entkoppelt. Alternativ sind aber auch Ausführungen möglich, bei denen zuerst die Kontaktschraube eingedreht wird und dann das Phasenwahlglied heruntergedrückt wird. In diesem Fall erfolgt das Anzapfen der gewählten Phasenader gleichzeitig mit der Phasenwahl (dies entspricht dem Ablauf bei Ausgestaltungen mit feststehendem Anzapfkontakts - siehe unten). Schließlich ist es auch möglich, bei noch nicht auf das Kabel aufgesetzter Anschlussvorrichtung bereits die Phasenwahl vorzunehmen (und bei Ausführungen mit Kontaktschraube diese bereits hineinzudrehen), und das Gehäuseteil mit der hinaus stehenden Kontaktschraube (oder dem hinaus stehenden festen Messerkontakt) auf das Flachkabel zu drücken, und hierdurch die Kontaktierung vorzunehmen.

Bei der De-Installation der Anschlussvorrichtung kann dann zunächst die Kontaktschraube herausgedreht und danach die Anschlussvorrichtung vom Flachkabel entfernt werden. Wie bereits oben erwähnt wurde, kann die Anschlussvorrichtung an einer anderen Stelle des Flachkabels desselben Strangs oder an einem anderen Flachkabelstrang erneut aufgesetzt und die Kontaktschraube unter Beibehaltung der einmal gewählten Phase erneut zum Anzapfen hineingedreht werden.

Bei einer anderen Ausgestaltung der Anschlussvorrichtung ist der Anzapfkontakt hingegen als relativ zum Phasenwahlglied feststehendes Kontaktmesser ausgebildet (das hier als "Kontaktmesser" bezeichnete feststehende Anzapfelement kann auch kegelförmig sein, also mehr die Form eines "Kontaktdoms" haben). Abisolierfreie Anzapfung mit Hilfe von derartigen, zumindest in Anzapfrichtung feststehenden Kontaktmessern ist beispielsweise aus der EP 0 726 623 A1 bekannt, auf die hiermit hinsichtlich weiterer Details der Kontaktmesser Bezug genommen wird. Bei dieser Ausgestaltung wird das Anzapfen des Flachkabels z.B. im Zuge der Phasenwahl mit dem Herunterdrücken und Einrasten des Phasenwahlgliedes vorgenommen. Alternativ kann - wie oben erwähnt wurde - die Phasenwahl bei noch nicht auf das Kabel aufgedrückter Anschlussvorrichtung vorgenommen und erst dann die Anschlussvorrichtung auf das Kabel gedrückt werden. Eine Führung sorgt (ähnlich wie die Führung für die Kontaktschraube) auch bei diesen beiden Ausgestaltungen dafür, dass das feststehende Kontaktmesser nicht nur genau über der zu kontaktierenden Ader eindringt, sondern auch genau in Richtung zur Ader fortbewegt wird, um den Leiter mittig zu treffen. Beispielsweise bildet bei einem schwenkbar aufdrückbaren Kontakt-Gehäuseteil gemäß der EP 0 726 623 A1 das Gehäuse-Schwenklager eine solche Führung.

Theoretisch braucht ein Drehstromkabel nur drei Phaseneiter, so dass ein anzuzapfendes Flachkabel mit lediglich drei Starkstromadern und eine hierfür ausgebildete Anschlussvorrichtung denkbar sind. In der Regel ist aber ein Neutralleiter (auch Nullleiter) erforderlich, und meist auch ein gesonderter Schutzleiter, so dass das anzuzapfende Flachkabel vier oder fünf Starkstromadern hat. Entsprechend hat die Anschlussvorrichtung bei solchen Ausführungsformen neben der Anzapfeinrichtung am Phasenwahlglied weitere Anzapfkontakte zur Kontaktierung des Neutral- und des Schutzleiters.

Bei manchen Ausgestaltungen umfasst das Flachkabel schließlich zusätzlich einen oder mehrere Datenleitungen, wie dies beispielsweise in der EP 0 665 608 B1 beschrieben ist. Zur abisolierfreien Anzapfung auch der Datenleitung ist diese Ausgestaltung zusätzlich mit speziellen Anzapfkontakten für die Datenleitung ausgestattet.

Die beschriebene Anschlussvorrichtung eignet sich besonders für Großinstallationen, z.B. bei großen Bürogebäuden, bei denen es besonders auf möglichst geringen Arbeitsaufwand bei der Erstinstallation und auf Flexibilität hinsichtlich möglicher Nachinstallationen ankommt.

Verschiedene Ausführungsformen der Erfindung werden nun beispielhaft unter Bezugnahme auf die angefügte Zeichnung beschrieben. Darin zeigen:
Fig. 1 eine perspektivische Gesamtansicht einer ersten Ausführungsform der Anschlussvorrichtung mit Verrastung an den Ecken des Phasenwahlglieds, wobei das Phasenwahlglied in einer die Kontaktierung einer Phasenader erlaubenden Drehstellung ist;
Fig. 2 eine Draufsicht auf die Anschlussvorrichtung von Fig. 1, wobei das Phasenwahlglied in der gleichen Stellung wie in Fig. 1 ist;
Fig. 3 eine Draufsicht entsprechend Fig. 2, wobei das Phasenwahlglied jedoch in einer Drehstellung zwischen zwei eine Kontaktierung erlaubenden Drehstellungen ist;
Fig. 4 eine perspektivische Gesamtansicht der Anschlussvorrichtung von Fig. 1 nach dem Eindrücken und Verrasten des Phasenwahlglieds in der Aufnahme;
Fig. 5 einen Querschnitt durch die Anschlussvorrichtung von Fig. 1, wobei das Phasenwahlglied in einer die Kontaktierung erlaubenden Drehstellung ist, aber noch nicht in die Aufnahme eingedrückt ist;
Fig. 6 einen Querschnitt entsprechend Fig. 5, aber nun mit in die Aufnahme eingedrücktem und in dieser arretiertem Phasenwahlglied;
Fig. 7 einen Querschnitt entsprechend Fig. 6, aber nun mit hineingedrehter Kontaktschraube;
Fig. 8 einen Querschnitt entsprechend Fig. 6, aber nun mit abgebrochener Rastnase aufgrund gewaltsamer Entfernung des Phasenwahlglieds aus der Aufnahme;
Fig. 9 eine perspektivische Gesamtansicht einer anderen Ausführungsform mit einer kreisförmigen Vertiefung zur Führung des drehbaren Phasenwahlglieds und Verrastung an dessen Schenkelpartien ;
Fig. 10 eine Draufsicht auf die Anschlussvorrichtung von Fig. 8, mit einer Stellung des Phasenwahlglieds entsprechend Fig. 8;
Fig. 11 einen prinzipskizzenartigen Querschnitt der Anschlussvorrichtung durch gemäß Fig. 9 vor einem Hineindrücken des Phasenwahlglieds in die Aufnahme;
Fig. 12 einen Querschnitt entsprechend Fig. 11, aber nun mit in die Aufnahme eingedrücktem und in dieser arretiertem Phasenwahlglied;
Fig. 13 einen Querschnitt entsprechend Fig. 12, aber nun mit abgebrochener Rastnase aufgrund gewaltsamer Entfernung des Phasenwahlglieds aus der Aufnahme;
Fig. 14 einen Querschnitt durch eine Anschlussvorrichtung gemäß Fig. 9 mit einer Darstellung der Stromführung von der kontaktierten Flachkabelader bis zum Abgangsanschluss;
Fig. 15 einen vergrößerten Querschnitt einer Anschlussvorrichtung entsprechend Fig. 14.

Beide Ausführungsformen der Anschlussvorrichtung 1 gemäß Fig. 1 bis 15 weisen ein Phasenwahlglied 2 in Form einer drehbaren Platte auf. Auf dieser ist eine Hülse 12 angeordnet, in welcher ein Phasenwahl-Anzapfkontakt 3 untergebracht ist. Letzterer ist bei den in den Figuren dargestellten Ausführungsformen beispielhaft als bewegliche, in Anzapfrichtung hineindrehbare Kontaktschraube ausgeführt. Der Anzapfkontakt 3 ist exzentrisch zur bei 11 liegenden Drehachse (Fig. 2, 3, 5-8, 10, 14-15) parallel zu dieser und zunächst oberhalb der drehbaren Platte angeordnet, und zwar bei der hier dargestellten Schrauben-Ausführungsform in einer Führung im Phasenwahlglied 2. Bei einer Drehung des Phasenwahlglieds 2 bewegt sich der Anzapfkontakt auf einer Kreisbahn um die Drehachse 11 des Phasenwahlglieds 2. Die Hülse 12 ist zur Drehachse hin erweitert und läuft zum gegenüberliegenden Schenkel des Phasenwahlglieds 2 spitz zusammen. Sie bildet so einen Griff, oder eine "Handhabe", die für eine einfache Betätigung (Drehen, Hineindrücken) des Phasenwahlglieds 2 dienen.

Beide Ausführungsformen weisen eine Verrastung auf, die dazu führt, dass das Phasenwahlglied 2 bei einem Herunterdrücken in die Aufnahme 4 einrastet und somit bezüglich der Phasenwahl arretiert ist. Die Verrastung ist zudem jeweils so ausgebildet, dass das Phasenwahlglied 2 nicht mehr aus der Aufnahme 4 gelöst werden kann, ohne dass es zu Beschädigungen kommt, die zu einer Funktionsuntüchtigkeit der Anschlussvorrichtung 1 führen (siehe Fig. 8 und 13).

Das Phasenwahlglied 2 und die Aufnahme 4 sind komplementär zueinander in 120°-Symmetrie geformt. Diese Symmetrie bedingt, dass das Phasenwahlglied 2 zwecks Phasenwahl in genau drei Drehstellungen in die Aufnahme 4 heruntergedrückt werden kann. Vor dem Eindrücken liegt das Phasenwahlglied 2 noch oberhalb der Aufnahme 4 (Fig. 1, 3, 5, 9); es ist dann noch drehbar. Nur in einer der drei von der 120°-Symmetrie erlaubten Drehstellungen kann es aber in die Aufnahme 4 gedrückt werden. Die Fig. 1, 2, 9, 10 zeigen eine solchen Drehstellung, jedoch mit noch nicht eingedrücktem Phasenwahlglied 2. Dies ist in den Fig. 1 und 8 daran erkennbar, dass das Phasenwahlglied 2 noch nicht in die Aufnahme für das Phasenwahlglied 4 heruntergedrückt worden ist. Fig. 3 zeigt hingegen eine Drehstellung, in der das Phasenwahlglied 2 nicht hineingedrückt werden kann.

Die in den Figuren dargestellte Formgebung von Phasenwahlglied 2 und Aufnahme 4 spiegelt die 120°-Symmetrie wider: Die drehbare Platte hat die Form eines gleichseitigen Dreiecks mit abgeschnittenen (Fig. 1-4) bzw. abgerundeten (Fig. 9, 10) Ecken. Die Aufnahme 4 hat die hierzu komplementäre Form. Eine solche Komplementarität im strengen Sinn ist zur Erzielung der Phasenwahlfanktion jedoch nicht unbedingt erforderlich. Beispielsweise wäre es ohne Beeinträchtigung der Funktion möglich, eine der Ecken des Phasenwahlglieds 2 zu kürzen.

Bei der ersten Ausführungsform (Fig. 1-4) sind Rastnasen 6 an den abgeschnittenen Ecken der dreieckförmigen Platte des Phasenwahlglieds 2 angeordnet. Bei einem Herunterdrücken des Phasenwahlglieds 2 greifen diese in entsprechende Hinterschneidungen 10 (Fig. 5-7) an der Aufnahme 4 ein und verrasten so Phasenwahlglied 2 und Aufnahme 4. Dabei sind die Rastnasen 6 und Hinterschneidungen 10 so geformt, dass sich das Phasenwahlglied 2 und/oder die Aufnahme 4 beim Eindrücken elastisch verformen, um das Einrasten zu ermöglichen, beim Versuch die Verrastung z.B. durch Zug am Phasenwahlglied 2 wieder zu lösen, jedoch brechen (siehe Fig. 8). Dies liegt an unterschiedlichen Winkeln zwischen den Flächen, die beim Einrasten und (versuchten) Ausrasten miteinander in Eingriff kommen. Wie z.B. die Fig. 5 und 6 zeigen, sorgen beim Einrasten relativ spitze Winkel relativ zur Bewegungsrichtung dafür, dass die Eingriffsflächen aneinander vorbei gleiten; beim (versuchten) Ausrasten kommen hingegen Flächen mit Winkeln zum Eingriff, die nahezu rechtwinklig zur Bewegungsrichtung stehen, so dass dann Selbsthemmung vorliegt. Bei Selbsthemmung gleiten die Flächen nicht aneinander vorbei, gleich wie groß die Kraftbeaufschlagung ist. Mit zunehmender Kraft brechen die Rastnasen 6 und/oder Hinterschneidungen 10, so dass die Verrastung bei einem etwaigen weiteren Phasenwahlversuch nicht mehr funktionieren und damit nicht mehr die Reaktionskraft beim Eindrehen der Kontaktschraube aufnehmen könnte. Die Anschlussvorrichtung 1 ist damit nicht mehr brauchbar. Eine einmal getroffene Phasenwahl ist also zerstörungsfrei nicht reversibel.

Das Phasenwahlglied 2 ist mit einer axial verschiebbaren Drehlagerung in der Anschlussvorrichtung 1 gelagert. Und zwar dient hierzu eine Achsstummel-Achsstummellager-Anordnung 17, 18 an der Aufnahme 4. Diese definiert die Drehachse 11. Bei den in der Zeichnung dargestellten Ausführungsbeispielen (Fig. 5-8) erstreckt sich der Achsstummel 17 vom Boden im Zentrum der Aufnahme 4. Das Achsstummellager 18 ist eine Bohrung durch das Zentrum des Phasenwahlglieds 2, die ausreichend lang ist, um die Axialverschiebung des Phasenwahlglieds 2 beim Eindrücken in die Aufnahme 4 zu erlauben. Der Achsstummel 17 erstreckt sich so weit über den Boden der Aufnahme 4 hinaus, dass er auch bei noch nicht in die Aufnahme 4 eingedrücktem Phasenwahlglied 2 in die Bohrung des Achstummellagers 18 eingreift und hiermit die Drehachse für das Phasenwahlglied 2 im noch nicht eingedrückten Zustand definiert.

Ein im Querschnitt der Fig. 5-8 dargestellter Ring mit konisch zulaufendem Querschnitt sorgt im Verein mit einer ausgangsseitigen Verengung der Achstummellagerbohrung 18 dafür, dass Phasenwahlglied 2 auch im noch nicht in die Aufnahme 4 eingedrückten Zustand unverlierbar mit der Anschlussvorrichtung verbunden ist.

An der Aufnahme 4 sind Beschriftungen 7 zur Kennzeichnung der zu den verschiedenen Drehstellungen gehörenden Phasenleiter aufgebracht. Die spitz zulaufende Hülse 12 dient auch als Zeiger, der je nach gewählter Drehstellung auf die betreffende Kennzeichnung 7 weist. In Fig. 1 wurde also die Phase L2, und in Fig. 9 die Phase L3 gewählt.

Die Anschlussvorrichtung 1 weist einen Aufnahmeraum 5 für das Flachkabel auf. Das Flachkabel selbst ist in den Figuren nicht dargestellt, aber die Innenkontur des Aufnahmeraums 5 ist komplementär zur Außenkontur des Flachkabels geformt, zu dessen Kontaktierung die Anschlussvorrichtung bestimmt ist. Bei den in den Figuren dargestellten Ausführungsformen handelt es sich um die Kontur eines Flachkabels mit fünf gleichmäßig beabstandeten Starkstromadern und einer zweiadrigen abgeschirmten Datenleitung, die alle in einer Ebene liegen. Auf einer Seite des Kabels sind die drei Phasenadern versammelt, auf der anderen Seite befindet sich die Datenleitung, und dazwischen befinden sich der Neutralleiter und der Schutzleiter (bei dieser Anordnung ist der Abstand zwischen den stromführenden Phasenadern und der Datenleitung an größten, wodurch Überkopplungen in die Datenleitung relativ gering sind). Ein derartiges Flachkabel ist beispielsweise aus der EP 0 665 608 B1 bekannt. Das zu kontaktierende Flachkabel weist keine Symmetrie gegen Verdrehung um 180° auf (siehe DE-AS 2 206 187 und EP 0 665 608 B1), so dass es nur in einer der beiden grundsätzlich möglichen Orientierungen kontaktierbar ist. Dies vermeidet unbeabsichtigtes Vertauschen von beispielsweise Phasen-, Schutz-, Neutral- und ggf. Datenleitern.

Die Anschlussvorrichtung 1 weist auch jeweils einen Anzapfkontakt 8, 9, für den Neutralleiter und den Schutzleiter auf. Beide Kontakte - die z.B. wiederum die Form von Kontaktschrauben haben - sind jeweils in einer isolierenden Hülse untergebracht. Diese Kontakte 8, 9 sind nicht drehbar auf einem Phasenwahlglied o.ä., sondern fest im Gehäuse der Anschlussvorrichtung 1 angeordnet, denn Neutralleiter und Schutzleiter werden stets - unabhängig von der zu wählenden Phase kontaktiert.

Schließlich weist die Anschlussvorrichtung 1 drei Abgangsanschlüsse 16 auf, die mit der gewählten Phase, dem Neutralleiter bzw. dem Schutzleiter elektrisch verbunden sind. Die Abgangsanschlüsse 16 erlauben somit z.B. den Anschluss eines einphasigen elektrischen Verbrauchers. Der in den Fig. 14 und 15 dargestellte Strompfad führt vom gewählten Phasenleiter 19 über die Spitze des durch die Kontaktschraube gebildeten Anzapfkontakts 3 durch diesen, sodann über das Außengewinde der Kontaktschraube und das in dieses eingreifende Innengewinde der Gewindebohrung 13, über den Verbindungssteg 20 zu dem Phasenleiter-Abgangskontakt (einer der drei 16).

Im Folgenden beschreiben wir nun die verschiedenen Stellungen, die die Anschlussvorrichtung im Verlauf einer Phasenwahl durchläuft. Zunächst sei aber auf die exzentrische Anordnung des einzigen Anzapfkontakts 3 bezüglich der Drehachse 11 hingewiesen, die besonders gut in den Draufsichten der Fig. 2 und 10 sichtbar ist.

Zunächst wird der Installateur das Phasenwahlglied 2 i.a. in diejenige Stellung drehen, die der gewünschten Phase entspricht. In Fig. 3 ist beispielsweise eine solche Drehung veranschaulicht, die den Zeiger in die Position "L2" bringen soll. In der Darstellung befindet sich das Phasenwahlglied 2 gerade in einer Winkelposition zwischen zwei "erlaubten" Positionen, und kann daher dort nicht in die Aufnahme 4 eingedrückt werden (weil die abgeschnittenen Ecken des Phasenwahlglied 2 nicht über den entsprechenden Ecken der Aufnahme 4 liegen).

Dann sei eine von der 120°-Symmetrie erlaubte Drehstellung erreicht, z.B. die in den Fig. 1 und 2 dargestellte Position "L2". Das Phasenwahlglied 2 ist zunächst noch nicht in die Aufnahme 4 eingedrückt, befindet sich also noch in einer Ebene oberhalb der Aufnahme 4, wie in den Fig. 1, 2, 5 und 8 dargestellt ist.

Dann drückt es der Installateur in die Aufnahme 4. Die Rastnasen 6 verformen sich dabei elastisch, um die Hinterschneidungen 10 zu passieren, und untergreifen diese schließlich (Fig. 4 und 6). Dadurch ist das Phasenwahlglied 2 in der Aufnahme 4 verrastet. Der Anzapfkontakts 3 liegt nun über einer der drei Gewindebohrungen 13 (aufgrund der 120°-Symmetrie der Gewindebohrungen 13 ist in den Querschnitten der Figuren 5-7 nur jeweils eine Öffnung zu sehen).

Schließlich dreht der Installateur die den Anzapfkontakt 3 bildende Kontaktschraube ein. Dabei greift sie in das in der Gewindebohrung 13 angeordnete Innengewinde hinein. Ihre Spitze durchdringt dann den Kabelmantel und die Aderisolation der gewählten Phasenader und dringt schließlich in deren Leiter ein. Dabei nimmt das Innengewinde der Gewindebohrung 13 die Reaktionskraft der die Kontaktschraube in das Flachkabel drückenden Kraft auf. Fig. 7 zeigt die entsprechende Endstellung der Kontaktschraube.

Bei der zweiten in der Zeichnung dargestellten Ausführungsform (Fig. 9 bis 15) der Anschlussvorrichtung 1 ist an der Aufnahme 4 eine kreisrunde Vertiefung 14 gegenüber dem umgebenden Niveau des Gehäusebodens vorgesehen. Die abgeschnittenen Ecken des Phasenwahlglieds 2 sind komplementär hierzu abgerundet. Die Vertiefung 14 bildet eine Führungsfläche, die das Drehen des Phasenwahlglieds 2 und Erreichen der erlaubten Winkelpositionen erleichtert. Die eigentliche 120°-symmetrische Aufnahme 4 liegt im Boden der Vertiefung 14.

Ein weiterer Unterschied zur ersten Ausführungsform liegt in der Anordnung und Ausführung der Rastnasen 6. Diese sind hier nicht an den (abgeschnittenen) Ecken, sondern an den Schenkelpartien des gleichseitigen Dreiecks des Phasenwahlglieds 2 angeordnet. Komplementär hierzu weist die Aufnahme 4 an ihren Schenkelpartien Ausnehmungen 15 auf. Die Rastnasen 6 sind bei dieser zweiten Ausführungsform im Querschnitt widerhakenförmig. Komplementär hierzu weist die Aufnahme 4 Ausnehmungen 10 auf, die jeweils einen nasenförmigen Vorsprung aufweisen (Fig. 11).

Bei einem Hineindrücken des Phasenwahlglieds 2 treten die Rastnasen 6 unter elastischer Verformung in diese hinein und werden hierduch an der Wandung der Aufnahme 4 an deren Schenkelpartien entlang geführt. Dabei ist der Winkel zwischen den Flächen den verformbaren Rastnasen 6 und der Wandung der Aufnahme 4 wiederum relativ spitz, so dass die Eingriffsflächen aneinander vorbeigleiten. Die Rasthaken 6 schnappen in die Ausnehmungen 10 ein und hinterstellen den Vorsprung (Fig. 12).

Das so verrastete Phasenwahlglied 2 ist ebenfalls zerstörungsfrei nicht aus der Aufnahme 4 entnehmbar. Bei einem Versuch, das Phasenwahlglied 2 nach Verrastung wieder aus der Aufnahme 4 heraus zu ziehen, bricht die hakenförmige Rastnase 6 ab (Fig. 13). Eine neuerliche Phasenwahl wird hierdurch vermieden.

## Patentansprüche

1. Anschlussvorrichtung (1) zur abisolierfreien Anzapfkontaktierung eines mehrphasigen Flachkabels,
- die ein drehbares Phasenwahlglied (2) aufweist,
- wobei das Phasenwahlglied (2) nur in bestimmten Drehstellungen eine Kontaktierung eines der Phasenleiter des Flachkabels mit einem Anzapfkontakt (3) erlaubt,
**dadurch gekennzeichnet dass**
- das Phasenwahlglied (2) bei Vornahme der Phasenwahl hinsichtlich der getroffenen Phasenwahl in der Anschlussvorrichtung (1) arretiert wird,
- wobei die Arretierung zerstörungsfrei nicht lösbar ist, die Anschlussvorrichtung (1) gleichwohl nach getroffener Phasenwahl zerstörungsfrei vom Flachkabel trennbar ist und unter Beibehaltung der einmal getroffenen Phasenwahl wiederverwendbar ist.

2. Anschlussvorrichtung gemäß Anspruch 1, wobei die Anschlussvorrichtung (1) eine zum Phasenwahlglied (2) komplementäre Aufnahme (4) für das Phasenwahlglied (2) aufweist und das Phasenwahlglied (2) durch Verrastung in der Aufnahme (4) arretierbar ist.

3. Anschlussvorrichtung gemäß Anspruch 2, wobei
- das Phasenwahlglied (2) nur in bestimmten Drehstellungen in die Aufnahme (4) einrastbar ist und so eine Kontaktierung eines der Phasenleiter des Flachkabels mit einem Anzapfkontakt (3) erlaubt,
- die Anschlussvorrichtung so ausgebildet ist, dass die Arretierung des Phasenwahlglieds (2) hinsichtlich der getroffenen Phasenwahl in der Aufnahme (4) erfolgt, und
- das Phasenwahlglied (2) nach Arretierung aus der Aufnahme (4) zerstörungsfrei nicht lösbar ist, die Anschlussvorrichtung (1) gleichwohl nach getroffener Phasenwahl zerstörungsfrei vom Flachkabel trennbar ist und unter Beibehaltung der einmal getroffenen Phasenwahl wiederverwendbar ist.

4. Anschlussvorrichtung gemäß Anspruch 2 oder 3, wobei an dem Phasenwahlglied (2) eine Anzapfeinrichtung in exzentrischer Anordnung angeordnet ist und das Phasenwahlglied (2) und die Aufnahme (4) komplementär zueinander in 120°-Symmetrie so geformt sind, dass ein Kontaktieren einer der mehreren Phasenadern mit dem Anzapfkontakt (3) in den drei durch die 120°-Symmetrie erlaubten vorgegebenen Drehstellungen des Phasenwahlglieds (2) ermöglicht ist.

5. Anschlussvorrichtung gemäß Anspruch 4, wobei die Anzapfeinrichtung als eine Führung für einen in Anzapfrichtung beweglichen Anzapfkontakt (3) mit einem entsprechenden Anzapfkontakt (3) oder als eine solche Führung ohne einen Anzapfkontakt (3) oder als ein in Anzapfrichtung feststehender Anzapfkontakt (3) oder als Beaufschlagungselement für einen Anzapfkontakt (3) ausgebildet ist.

6. Anschlussvorrichtung gemäß Anspruch 4 oder 5, wobei die Aufnahme (4) als Vertiefung ausgebildet ist, und das Phasenwahlglied (2) nur in den drei besagten Drehstellungen in die Vertiefung einsetzbar ist.

7. Anschlussvorrichtung gemäß einem der Ansprüche 4 bis 6, wobei die Aufnahme (4) Durchtrittsöffnungen (13) für den Anzapfkontakt (3) in 120°-Symmetrie aufweist, die einen Durchtritt des Anzapfkontakts (3) zum Flachkabel und somit die Kontaktierung der gewählten Phasenader nur in einer der drei besagten Drehstellungen erlauben.

8. Anschlussvorrichtung gemäß einem der Ansprüche 2 bis 7, wobei der zur Aufnahme (4) komplementäre Teil des Phasenwahlglieds (2) hauptsächlich als drehbare Platte ausgebildet ist.

9. Anschlussvorrichtung gemäß einem der Ansprüche 2 bis 8, wobei zur Definition der Drehachse (11) des Phasenwahlglieds (2) zwischen Phasenwahlglied (2) und Aufnahme (4) eine Achsstummel-Achsstummellager-Anordnung vorgesehen ist.

10. Anschlussvorrichtung gemäß einem der Ansprüche 2 bis 9, wobei zur Definition der Drehachse (11) des Phasenwahlglieds (2) die Anschlussvorrichtung (1) eine Kreisvertiefung (14) aufweist, die das Phasenwahlglied (2) drehbar über die Aufnahme (4) führt.

11. Anschlussvorrichtung gemäß einem der Ansprüche 4 bis 10, wobei am Phasenwahlglied (2) eine Handhabe (12) vorgesehen ist, um das Phasenwahlglied drehen und ggf. in die Aufnahme (4) einsetzen zu können, und die Handhabe (12) in jeder der drei möglichen Drehstellungen auf eine die betreffende Phase kennzeichnende Markierung (7) weist, so dass hieraus die jeweils gewählte Phase ablesbar ist.

12. Anschlussvorrichtung gemäß einem der Ansprüche 2 bis 11, wobei am Phasenwahlglied (2) eine Handhabe (12) vorgesehen ist, um das Phasenwahlglied (2) drehen und ggf. in die Aufnahme (4) einsetzen zu können, und die Handhabe (12) den Anzapfkontakt (3) wenigstens teilweise umschließt, um einen Berührschutz zu bilden.

13. Anschlussvorrichtung gemäß einem der vorangegangenen Ansprüche, wobei der Anzapfkontakt (3) als in Anzapfrichtung eindrehbare Schraube oder als bezüglich der Anzapfrichtung feststehendes Messer ausgebildet ist.

14. Anschlussvorrichtung gemäß einem der vorangegangenen Ansprüche, wobei die Anschlussvorrichtung (1) außerdem weitere Anzapfkontakte zum Anschluss von Neutral- und/oder Schutzleiter und/oder einer oder mehreren Datenleitungen umfasst.

15. Verfahren zur abisolierfreien Anzapfkontaktierung mehrphasiger Flachkabel mit Hilfe einer Anschlussvorrichtung (1), die ein drehbares Phasenwahlglied (2) aufweist, das nur in bestimmten Drehstellungen eine Kontaktierung eines der Phasenleiter eines Flachkabels mit einem Anzapfkontakt (3) erlaubt, wobei
- die Anschlussvorrichtung an das Flachkabel angeschlossen wird, wobei eine Phasenwahl getroffen wird und das Phasenwahlglied (2) hinsichtlich der getroffenen Phasenwahl in der Anschlussvorrichtung zerstörungsfrei nicht lösbar arretiert wird,
- die Anschlussvorrichtung vom Flachkabel zerstörungsfrei getrennt wird, und
- unter Beibehaltung der einmal gewählten Phase an einer anderen Stelle des Flachkabels desselben Strangs oder an einem anderen Flachkabelstrang wiederverwendet wird.

16. Verfahren gemäß Anspruch 15, wobei die Anschlussvorrichtung (1) außerdem eine zum Phasenwahlglied (2) komplementäre Aufnahme (4) für das Phasenwahlglied (2) aufweist und wobei das Phasenwahlglied (2) in bestimmten Drehstellungen durch Verrastung in der Aufnahme (4) arretierbar ist, wobei
- die Anschlussvorrichtung (1) an das Flachkabel angeschlossen wird, wobei eine Phasenwahl getroffen wird und das Phasenwahlglied (2) hinsichtlich der getroffenen Phasenwahl in der Aufnahme (4) zerstörungsfrei nicht lösbar arretiert wird,
- die Anschlussvorrichtung (1) vom Flachkabel zerstörungsfrei getrennt wird, und
- unter Beibehaltung der einmal gewählten Phase an einer anderen Stelle des Flachkabels desselben Strangs oder an einem anderen Flachkabelstrang wiederverwendet wird.

## Claims

1. An attachment apparatus (1) for the tap contacting of a multiple-phase flat cable without stripping the insulation,
- which has a rotatable phase selection member (2),
- wherein the phase selection member (2) permits a contacting of one of the phase conductors of the flat cable with a tap contact (3) only in certain rotational positions,
**characterized in that**
- when the phase selection is carried out the phase selection member (2) is locked in the attachment apparatus (1) with respect to the phase selection made,
- wherein the locking is not capable of being released in a non-destructive manner, the attachment apparatus (1) is nevertheless capable of being separated from the flat cable in a non-destructive manner after the phase selection has been made and is capable of being re-used whilst maintaining the phase selection once made.

2. An attachment apparatus according to claim 1, wherein the attachment apparatus (1) has a receiving means (4) complementary to the phase selection member (2) for the phase selection member (2) and the phase selection member (2) is capable of being locked by being caught in the receiving means (4).

3. An attachment apparatus according to claim 2, wherein
- the phase selection member (2) is capable of engaging in the receiving means (4) only in specified rotational positions and thus allows contacting of one of the phase conductors of the flat cable with a tap contact (3),
- the attachment apparatus is designed in such a way that the locking of the phase selection member (2) is carried out with respect to the phase selection made in the receiving means (4), and
- the phase selection member (2) is not capable of being released from the receiving means (4) in a non-destructive manner after the locking, the attachment apparatus (1) is nevertheless capable of being separated from the flat cable in a non-destructive manner after the phase selection has been made and is capable of being re-used whilst maintaining the phase selection once made.

4. An attachment apparatus according to claim 2 or 3, wherein a tapping device is arranged in an eccentric arrangement on the phase selection member (2), and the phase selection member (2) and the receiving means (4) are shaped in a complementary manner with respect to each other in 120° symmetry in such a way that contacting of one of the plurality of phase conductors with the tap contact (3) in the three preset rotational positions of the phase selection member (2) allowed by the 120° symmetry is made possible.

5. An attachment apparatus according to claim 4, wherein the tapping device is designed in the form of a guide for a tap contact (3) movable in the tapping direction and with a corresponding tap contact (3) or in the form of such a guide without a tap contact (3) or in the form of a tap contact (3) fixed in the tapping direction or in the form of a stressing element for a tap contact (3).

6. An attachment apparatus according to claim 4 or 5, wherein the receiving means (4) is designed in the form of a depression, and the phase selection member (2) is capable of being inserted into the depression only in the three aforesaid rotational positions.

7. An attachment apparatus according to any one of claims 4 to 6, wherein the receiving means (4) has passage openings (13) for the tap contact (3) in 120° symmetry which allow the passage of the tap contact (3) to the flat cable and thus the contacting of the selected phase conductor only in one of the three aforesaid rotational positions.

8. An attachment apparatus according to any one of claims 2 to 7, wherein the part of the phase selection member (2) complementary to the receiving means (4) is designed for the most part in the form of a rotatable plate.

9. An attachment apparatus according to any one of claims 2 to 8, wherein an axle stub / axle stub bearing arrangement is provided between the phase selection member (2) and the receiving means (4) in order to define the axis of rotation (11) of the phase selection member (2).

10. An attachment apparatus according to any one of claims 2 to 9, wherein the attachment apparatus (1) has a circular depression (14), which guides the phase selection member (2) in a rotatable manner by way of the receiving means (4), in order to define the axis of rotation (11) of the phase selection member (2).

11. An attachment apparatus according to any one of claims 4 to 10, wherein a handle (12) is provided on the phase selection member (2), in order to be able to rotate the phase selection member and optionally to insert it into the receiving means (4), and in each of the three possible rotational positions the handle (12) points to a marking (7) designating the phase in question, so that the phase selected in each case is capable of being read out therefrom.

12. An attachment apparatus according to any one of claims 2 to 11, wherein a handle (12) is provided on the phase selection member (2), in order to be able to rotate the phase selection member (2) and optionally to insert it into the receiving means (4), and the handle (12) surrounds the tap contact (3) at least in part in order to form a contact protection.

13. An attachment apparatus according to any one of the preceding claims, wherein the tap contact (3) is designed in the form of a screw capable of being screwed in in the tapping direction or in the form of a blade fixed with respect to the tapping direction.

14. An attachment apparatus according to any one of the preceding claims, wherein the attachment apparatus (1) additionally comprises further tapping contacts for the attachment of a neutral and/or protection conductor and/or one or more data lines.

15. A method of tap contacting multiple-phase flat cables
- without stripping the insulation - with the aid of an attachment apparatus (1) which has a rotatable phase selection member (2), which permits a contacting of one of the phase conductors of a flat cable with a tap contact (3) only in certain rotational positions, wherein
- the attachment apparatus is attached to the flat cable, wherein a phase selection is made and the phase selection member (2) is not releasably locked in a non-destructive manner with respect to the phase selection made,
- the attachment apparatus is separated in a non-destructive manner from the flat cable, and
- is re-used whilst retaining the phase once selected at another location of the flat cable of the same strand or on another flat cable strand.

16. A method according to claim 15, wherein the attachment apparatus (1) has, in addition, a receiving means (4) complementary to the phase selection member (2) for the phase selection member (2) and wherein the phase selection member (2) is capable of being locked in specified rotational positions by catching in the receiving means (4), wherein
- the attachment apparatus (1) is attached to the flat cable, wherein a phase selection is made and the phase selection member (2) is locked in the receiving means (4) without the ability of being released in a non-destructive manner with respect to the phase selection made,
- the attachment apparatus (1) is separated in a non-destructive manner from the flat cable, and
- is re-used whilst retaining the phase once selected at another location of the flat cable of the same strand or on another flat cable strand.

## Revendications

1. Dispositif de connexion (1) destiné à établir un contact de branchement sans dénudage pour un câble plat polyphasé,
- lequel comporte un élément de sélection de phase (2) pivotant,
- ledit élément de sélection de phase (2) ne permettant une mise en contact d'un des conducteurs de phase du câble plat avec un contact de branchement (3) que dans certaines positions de pivotement,
**caractérisé en ce que**
- l'élément de sélection de phase (2) est fixé dans la sélection de phase retenue lors de l'exécution de la sélection de phase dans le dispositif de connexion (1),
- la fixation n'étant pas réversible sans détérioration, le dispositif de connexion (1) étant toutefois détachable du câble plat sans détérioration une fois la sélection de phase effectuée, et étant réutilisé en conservant la sélection de phase initialement effectuée.

2. Dispositif de connexion selon la revendication 1, où ledit dispositif de connexion (1) comporte une réception (4) complémentaire à l'élément de sélection de phase (2) pour l'élément de sélection de phase (2), et où l'élément de sélection de phase (2) peut être fixé par enclenchement dans la réception (4).

3. Dispositif de connexion selon la revendication 2, où
- l'élément de sélection de phase (2) n'est enclenchable dans la réception (4) que dans certaines positions de pivotement en permettant ainsi une mise en contact d'un des conducteurs de phase du câble plat avec un contact de branchement (3),
- le dispositif de connexion est réalisé de telle manière que la fixation de l'élément de sélection de phase (2) dans la sélection de phase retenue est effectuée dans la réception (4), et
- l'élément de sélection de phase (2) ne peut être retiré de la réception (4) sans détérioration après fixation, le dispositif de connexion (1) étant toutefois détachable du câble plat sans détérioration une fois la sélection de phase effectuée, et étant réutilisé en conservant la sélection de phase initialement effectuée.

4. Dispositif de connexion selon la revendication 2 ou 3, où un dispositif de branchement est disposé de manière excentrée sur l'élément de sélection de phase (2), et où l'élément de sélection de phase (2) et la réception (4) sont formés de manière complémentaire l'un à l'autre avec une symétrie à 120°, une mise en contact d'un des plusieurs conducteurs de phase avec le contact de branchement (3) étant possible dans les trois positions de pivotement de l'élément de sélection de phase (2) permises par la symétrie à 120°.

5. Dispositif de connexion selon la revendication 4, où le dispositif de branchement est réalisé comme guidage pour un contact de branchement (3) mobile dans la direction de branchement, avec un contact de branchement (3) correspondant, ou comme guidage de même type sans contact de branchement (3), ou comme contact de branchement (3) fixe dans la direction de branchement, ou comme élément de contrainte pour un contact de branchement (3).

6. Dispositif de connexion selon la revendication 4 ou 5, où la réception (4) est réalisée comme évidement, et où l'élément de sélection de phase (2) ne peut être mis en place dans l'évidement que dans les trois positions de pivotement susmentionnées.

7. Dispositif de connexion selon l'une des revendications 4 à 6, où la réception (4) présente des ouvertures de passage (13) pour le contact de branchement (3) avec une symétrie à 120°, lesquels permettent une traversée du contact de branchement (3) vers le câble plat et par conséquent la mise en contact des conducteurs de phase sélectionnés dans une seule des trois positions de pivotement susmentionnées.

8. Dispositif de connexion selon l'une des revendications 2 à 7, où la partie complémentaire à la réception (4) de l'élément de sélection de phase (2) est principalement réalisée sous forme de plaque pivotante.

9. Dispositif de connexion selon l'une des revendications 2 à 8, où un arrangement bout d'axe-palier de bout d'axe est prévu pour la définition de l'axe de pivotement (11) de l'élément de sélection de phase (2) entre l'élément de sélection de phase (2) et la réception (4).

10. Dispositif de connexion selon l'une des revendications 2 à 9, où pour la définition de l'axe de pivotement (11) de l'élément de sélection de phase (2), le dispositif de connexion (1) présente un évidement circulaire (14) qui guide de manière pivotante l'élément de sélection de phase (2) au moyen de la réception (4).

11. Dispositif de connexion selon l'une des revendications 4 à 10, où une manette (12) est prévue sur l'élément de sélection de phase (2) pour faire pivoter ledit élément de sélection de phase et éventuellement pouvoir le mettre en place dans la réception (4), et où, dans chacune des trois positions de pivotement possibles, la manette (12) est dirigée vers une marque (7) identifiant la phase en question, de manière à permettre la lecture de la phase sélectionnée.

12. Dispositif de connexion selon l'une des revendications 2 à 11, où une manette (12) est prévue sur l'élément de sélection de phase (2) pour faire pivoter ledit élément de sélection de phase (2) et éventuellement pouvoir le mettre en place dans la réception (4), et où la manette (12) entoure au moins partiellement le contact de branchement (3) pour former une protection contre le toucher direct.

13. Dispositif de connexion selon l'une des revendications précédentes, où le contact de branchement (3) est réalisé sous forme de vis serrable dans la direction de branchement ou de lame fixe par rapport à la direction de branchement.

14. Dispositif de connexion selon l'une des revendications précédentes, où ledit dispositif de connexion (1) comprend en outre d'autres contacts de branchement pour la connexion de conducteurs neutre et/ou de protection et/ou d'une ou de plusieurs lignes de données.

15. Procédé d'établissement d'un contact de branchement sans dénudage pour un câble plat polyphasé au moyen d'un dispositif de connexion (1) doté d'un élément de sélection de phase (2) pivotant, lequel ne permet une mise en contact d'un des conducteurs de phase d'un câble plat avec un contact de branchement (3) que dans certaines positions de pivotement, où
- le dispositif de connexion est raccordé au câble plat, une sélection de phase étant effectuée et l'élément de sélection de phase (2) étant fixé dans le dispositif de connexion avec la sélection de phase retenue de manière non réversible sans détérioration,
- le dispositif de connexion est détaché sans détérioration du câble plat, et
- est réutilisé à un autre emplacement du câble plat du même faisceau ou sur un autre faisceau de câbles plats, la sélection de phase initialement effectuée étant conservée.

16. Procédé selon la revendication 15, où ledit dispositif de connexion (1) comporte en outre une réception (4) complémentaire à l'élément de sélection de phase (2) pour l'élément de sélection de phase (2), et où l'élément de sélection de phase (2) peut être fixé dans des positions de pivotement définies par enclenchement dans la réception (4),
- le dispositif de connexion (1) étant raccordé au câble plat, une sélection de phase étant effectuée et l'élément de sélection de phase (2) étant fixé dans la réception (4) avec la sélection de phase retenue de manière non réversible sans détérioration,
- le dispositif de connexion (1) étant détaché sans détérioration du câble plat, et
- étant réutilisé à un autre emplacement du câble plat du même faisceau ou sur un autre faisceau de câbles plats, la sélection de phase initialement effectuée étant conservée.
